# EUROPÄISCHE PATENTSCHRIFT

(11) **EP 0 557 243 B1**
(45) Veröffentlichungstag und Bekanntmachung des Hinweises auf die Patenterteilung: **25.10.1995**
(21) Anmeldenummer: 93810058.3
(22) Anmeldetag: 29.01.1993
(51) Int. Cl.: A47K 5/14, A47K 5/12, B05B 7/00, A45D 27/10

(54) **Verfahren und Vorrichtung zum portionenweisen Erzeugen von Schaum aus flüssiger Seife**
Method and device for the dosed production of foam from liquid soap
Méthode et dispositif pour la génération dosée de mousse de savon liquide

(30) Priorität: 21.02.1992 CH 530/92; 07.01.1993 CH 43/93
(43) Veröffentlichungstag der Anmeldung: 25.08.1993
(73) Patentinhaber: Steiner Company International S.A., CH-1006 Lausanne (CH)
(72) Erfinder: Meyer, Paul, CH-8280 Kreuzlingen (CH)
(74) Vertreter: Gachnang, Hans Rudolf

(56) Entgegenhaltungen:
- EP-A- 0 019 582
- CH-A- 676 227
- FR-A- 731 152
- FR-A- 2 517 991
- GB-A- 1 518 615
- GB-A- 2 193 904
- DATABASE WPIL Week 9133, Derwent Publications Ltd., London, GB; AN 91-243732 & RD-A-327011 (ANON.)

## Beschreibung

Gegenstand der vorliegenden Erfindung ist ein Verfahren zum portionenweisen Erzeugen von Schaum aus flüssiger Seife gemäss Oberbegriff des Patentanspruches 1.
Gegenstand der Erfindung ist weiter eine Vorrichtung zum portionenweisen Erzeugen von Schaum aus flüssiger Seife gemäss Oberbegriff des Patentanspruches 3.

Aus der Praxis sind Seifenspender bekannt, insbesondere für Toiletten und Waschräume von öffentlichen Gebäuden und Restaurants, bei denen durch Betätigung eines Schwenkhebels eine abgemessene Portion von flüssiger Seife in die Hand ausgegeben wird. Diese Seifenspender haben den Nachteil, dass sie dazu neigen, nachzutropfen, d.h. dass sich mit der Zeit unterhalb des Seifenspenders auf dem Waschtrog oder am Boden Seife ansammelt, die entfernt werden muss.

Aus der im Europäischen Recherchenbericht genannten GB-A-2193904 ist ein Schaumspender bekannt, der auf einer Vorratsflasche mit flüssiger Seife aufgesetzt ist. Ein Zwischenbehälter ist von oben in die Vorratsflasche eingesetzt und es ragt ein erstes Tauchrohr, das an der Unterseite des Zwischenbehälters befestigt ist, in den Vorratsbehälter. Auf dem oberen Ende des ersten Tauchrohres ist ein Rückschlagventil aufgesetzt, das das Zurückfliessen von Seife aus dem höher liegenden Zwischen- in den darunter liegenden Vorratsbehälter verhindert. Mit einer doppeltwirkenden Pumpe, die ebenfalls auf den Vorratsbehälter aufgesetzt ist, kann Luft in den Kopfraum über der Seife im Zwischenbehälter eingeleitet und auch aus diesem abgesaugt werden. Die Luft für die Schaumerzeugung wird durch ein in die Seife eintauchendes Rohr in den Zwischenbehälter eingeleitet. Ein zweites Tauchrohr, an dessen oberen Ende ein Schaumerzeuger sitzt, ragt von oben in den Zwischenbehälter und reicht bis annähernd an dessen Boden. Der Schaumspender, auf dem zweiten Tauchrohr angeordnet, ist mit dem Spenderohr zur Abgabe des Schaums verbunden. Der Zwischenbehälter soll bei jedem Pumphub geleert und beim Saughub der Pumpe nachgefüllt werden.
Zur Erzeugung einer Schaumportion wird Luft in den Zwischenbehälter hineingepresst und durch den damit erhöhten Druck auf die Seifenoberfläche einerseits von unten Seife durch das zweite Tauchrohr und anderseits von der Seite Luft in den Schäumerkopf gepresst und dort zu Schaum vermischt. Beim nachfolgenden Rücklauf des Pumpenkolbens wird im Zwischenbehälter ein Vakuum erzeugt, welches das Hochsaugen von Seife aus der oben eine Entlüftungsleitung aufweisenden Vorratsflasche in den Zwischenbehälter bewirkt. Die nachgesaugte Seifenmenge ist also abhängig sowohl vom momentanen Füllstand in der Vorratsflasche, dem momentan herrschenden Atmosphärendruck als auch von der Viskosität der Seife.
Diese drei variablen Grössen, die ihrerseits von weiteren Parametern (z.B. Temperatur) beeinflusst werden, bewirken eine stets undefinierte und nichtkonstante Schaummenge und insbesondere Schaumdichte (Verhältnis Luft/Seife). Die Konsistenz des Schaums ist in der Folge meistens unbefriedigend, weil nur bei genau abgestimmter Seifen-/Luftmischung ein akzeptables Resultat bewirkt werden kann. Ein weiterer Nachteil dieser bekannten Vorrichtung besteht darin, dass bei der Erzeugung des Überdrucks im Zwischenbehälter durch das eintauchende Luftzuführrohr an den Seifenoberfläche Schaumblasen gebildet werden können, die die im Zwischenbehälter gespeicherten Seifenmenge beeinflusst. Dies verursacht schliesslich ein nicht reproduzierbares, technisch nicht beherrschbares Mischverhältnis von Luft und Seife im Schäumer.

Aus der FR-A-2517991 ist weiter ein Schaumspender mit einem Vorrats- und einem Zwischenbehälter bekannt. Durch eine Luftzuführleitung wird Luft in den Zwischenbehälter eingeführt und Seife und Luft in den Schäumer hineingepresst und Schaum erzeugt. Nach Beendigung des Druckaufbaus kann durch ein Membranventil von unten Seife aus dem Vorratsbehälter in den Zwischenbehälter nachfliessen. Die nachfliessende Menge hängt - wie bei der GB-A-2193904 - mindestens vom Füllstand im Vorratsbehälter, dem Atmosphärendruck und von der Viskosität der Seife ab. Eine Erzeugung von Schaum mit gleichbleibenden Eigenschaften ist nicht gewährleistet.

Aus der CH-A-676227 ist eine Einrichtung zur Abgabe von Reinigungsmitteln bekannt, bei der der Vorratsbehälter über einem Zwischenbehälter angeordnet ist, so dass die Seife entsprechend dem Verbrauch nachfliessen kann. Die Entnahme der Seife aus dem Zwischenbehälter erfolgt durch einen horizontal verschiebbaren Dosierkolben. Die entnommene Menge kann durch die sich ändernde Viskosität und durch unvermeidbare Ablagerungen in einer unkontrollierbaren Bandbreite variieren, so dass bei gleichbleibender Luftmenge Schäume unterschiedlicher Konsistenz (Dichte) entstehen.

Aus der weiter im Europäischen Recherchenbericht genannten EP-A1-0019582 ist eine Einrichtung zur Dosierung und Bildung von Seifenschaum bekannt, bei der mit dem Betätigungshebel der Kolben einer Seifenlösungs-Dosierpumpe hin- und herbewegbar ist und zugleich mit einer Vorrichtung zur Erzeugung von Druckluft verbunden ist. Die Verbindung des Betätigungshebels mit den zu betätigenden Elementen (Kolben und Vorrichtung zur Erzeugung von Druckluft) erfolgt mindestens bezüglich des Kolbens über Gelenkglieder, welche den bogenförmigen Verlauf der Antriebszapfen in eine lineare Bewegung umsetzten. Zusätzliche Gelenkglieder verursachen höhere Herstellungs- und Montagekosten und sind anfälliger auf Defekte wie ungeteilte, direkt wirkende Hebelanordnungen.

Der Erfindung liegt, ausgehend von der GB-A-2193904, die Aufgabe zugrunde, ein Verfahren und eine Vorrichtung zu schaffen, bei dem unabhängig vom Füllstand des Seifenbehälters stets eine gleiche Menge Schaum mit im voraus bestimmbaren Eigenschaften erzeugt werden kann.

Gelöst wird diese Aufgabe durch ein Verfahren gemäss den Merkmalen des Patentanspruches 1 sowie eine Vorrichtung gemäss den Merkmalen des Patentanspruches 3.

Überraschenderweise gelingt es durch die Zwischenschaltung eines Ausgleichs- und eines Dosierbehälters, in welchem nach jedem Pumpenhub stets eine definierte Menge von Seife und Luft nachfliesst, die Konsistenz und die Menge des Schaumes konstant zu halten. Durch Verstellung der Länge der Verbindungsleitung vom Vorrats- zum Ausgleichsbehälter kann die Seifen- und die Luftmenge im Ausgleichsbehälter geändert und damit das Verhältnis zwischen Luft und Seife im Schaum eingestellt und der verwendeten Seifenqualität und -viskosität angepasst werden. Ein im Ausgleichsbehälter angeordnetes Rohr ermöglicht eine einfache Montage und - falls nötig - Austausch des Schäumers und erlaubt es, am Ende des Spendevorganges Schaumresten an der Spenderöffnung zurückzusaugen oder abzublasen und ein Abtropfen zu verhindern.

Durch die Zwischenschaltung eines Ausgleichsbehälters kann der Kopfraum über der Seife mit einfachen Mitteln, z.B. durch das eintauchende Rohr vom Vorratsbehälter, in sehr engen Grenzen konstant gehalten werden.

Die erfindungsgemässe Vorrichtung hat einen sehr einfachen Aufbau mit einem kostengünstigen Schäumer, wie er auf dem Markt bereits bekannt ist, und bei sehr häufigem Gebrauch auch in einfacher und kostengünstiger Weise ersetzt werden kann. Durch Veränderung der Eintauchtiefe des Füllrohres kann die Seifenmenge bzw. die Konsistenz des Schaumes in einfachster Weise den Bedürfnissen angepasst werden. Dies ist insbesondere auch vorteilhaft, wenn die Qualität der Seife nicht konstant ist. Bei der Verwendung eines Dosierbehälters kann einerseits der Kopfraum über der Seife sehr klein und damit auch das Pumpenvolumen klein gehalten werden, und andererseits lässt sich die zur Füllung der Pumpe notwendige Luft ausserhalb des Kopfraumes vorbeiführen, so dass bei sehr häufiger Betätigung des Hebels dort keine Schaumbildung erfolgen kann. Im privaten Bereich, wo nur wenige Anwendungsvorgänge vorgenommen werden, kann ohne weiteres die einfache Ausführung genügen. Durch die Anordnung eines Mantels um das Schaumspenderohr herum kann die in die Pumpe zurückfliessende Luft Schaumreste am Ende des Schaumspeiserohres zurück in den Ausgleichsbehälter führen. Durch geeignete Ausbildung eines Sammelraumes im Rückfuhrgehäuse kann leicht verhindert werden, dass Seifenreste in die Pumpe gelangen können. Bei Verwendung von zwei gegensätzlich wirkenden Pumpen kann anstelle einer Rücksaugung von Schaumresten auch ein Abblasen bewirkt werden. Dabei wird zusätzlich der Vorteil errungen, dass die zum Füllen der Druckpumpen notwendige Luft direkt aus dem Raum und in einem Abstand von der Schaumspendeöffnung eingesaugt werden kann. Die Verbindung des Bedienungshebels mit der Pumpe über eine Feder erlaubt einen progressiven Druckaufbau und dadurch eine einwandfreie Durchmischung der Luft und der Seife bei der Bildung des Schaumes.
Die Ausführung der Erfindung nach den Figuren 5 und 6 ermöglicht eine sehr einfache, stabile und kostengünstig herstellbare Konstruktion des Betätigangshebels und dessen Lagerung im Gehäuse. Die sternförmige Anordnung der Pumpen erlaubt zudem eine sehr kompakte Bauweise der Schaumspendevorrichtung. Dies wiederum ermöglicht es, die erfindungsgemässe Vorrichtung auch in bereits bestehende Gehäuse für herkömmliche Spendevorrichtungen einzubauen.
Anhand illustrierter Ausführungsbeispiele wird die Erfindung näher erläutert Es zeigen:
- Figur 1: einen Längsschnitt durch eine Schaumspendevorrichtung, bei der die erfindungswesentlichen Merkmale nicht enthalten sind,
- Figur 2: einen Längsschnitt durch eine Schaumspendevorrichtung mit einem Dosierbehälter,
- Figur 3: eine vergrösserte Darstellung des oberen Bereiches des Dosierbehälters sowie des Schäumers in Figur 2,
- Figur 4: eine schematische Darstellung der Anordnung der Pumpen für den Druckaufbau in der Vorrichtung,
- Figur 5: eine schematische seitliche Ansicht einer weiteren Anordnung der Pumpen und deren Betätigungshebel vor dem Spenden,
- Figur 6: die Anordnung in Figur 5 am Ende der Hebelbewegung.

Die in Figur 1 dargestellte Schaumspendevorrichtung 1 ist in einem Gehäuse 3 untergebracht, das an einer Wand 5 befestigt werden kann und besteht aus Kunststoff oder Blech. Im Gehäuse 3 sind ein Vorratsbehälter 7 mit einem an seinem Boden 8 angebrachten Stutzen 9 untergebracht, der über eine Verbindungsleitung 11 mit einem Ausgleichsbehälter 13 verbunden ist. Die Leitung 11 taucht von oben durch eine Öffnung 15 in den Ausgleichsbehälter 13 um den Betrag X ein. Falls erwünscht, kann die Leitung 11 teleskopisch ausgebildet sein, um die Eintauchtiefe X einstellbar zu machen (angedeutet in gebrochenen Linien).
Das untere Ende der Leitung 11 ist durch ein Membranventil 12 verschlossen, das einerseits den Zutritt von flüssiger Seife 27 aus dem Vorratsbehälter in den Ausgleichsbehälter 13 zulässt, jedoch, wenn der Ausgleichsbehälter 13 unter Druck gesetzt wird, kein Zurückweichen von flüssiger Seife aus dem Ausgleichsbehälter 13 in den Vorratsbehälter 7 ermöglicht. Die Ausgestaltung des Ventils 12 wird nicht näher beschrieben, da solche Ventile aus dem Stand der Technik hinlänglich bekannt sind.

Auf einen Stutzen 14 am Ausgleichsbehälter 13 ist ein sogenannter Schäumer 21 aufgesetzt, wie er beispielsweise in der Schweizer Patentschrift Nr. 545232 beschrieben wird. Der Schäumer 21 besteht aus einem Seifenzuführrohr 16, dessen oberes Ende eine zentrale Öffnung oder eine Vielzahl feiner Bohrungen 18 aufweist. Über den Bohrungen 18 und in einem Abstand zu diesen liegt ein feinporiges Sieb oder Sinterplättchen 20. Das obere Ende des Mantels der Leitung 16 weist feine Bohrungen 22 auf, die in Verbindung mit dem Innenraum des Ausgleichsbehälters 13 stehen. Der Ringraum ausserhalb des feinen Siebes 20 ist durch eine ringförmige Membrandichtung 24 überspannt, die bei Überdruck im Ausgleichsbehälter 13 den Austritt von Luft nur durch das feine Sieb 20 erlaubt, bei Unterdruck im Innern jedoch den Zutritt von Luft in den Kopfraum 45 ermöglicht. Eine solche Luft-/Seifenmischvorrichtung ist in der GB-A-2193904 beschrieben.
Der Ausgleichsbehälter 13 ist weiter durch eine Leitung 36 mit einem als Pumpe wirkenden Faltenbalg 35 verbunden. Am Faltenbalg 35 greift ein Übersetzungshebel 41 an, der um eine Achse B am Gehäuse 3 schwenkbar gelagert ist. Ein Betätigungshebel 39, der unten aus dem Gehäuse 3 hinausragt, ist um eine Achse A schwenkbar und mit einer zweiten Achse C gelenkig mit dem Übersetzungshebel 41 verbunden. Im Faltenbalg 35 ist eine Rückstellfeder 47 eingesetzt, welche den Faltenbalg 35 bei Wegfall einer Kraft F auf den Betätigungshebel 39 in die Ausgangsposition zurückführt. Alternativ kann selbstverständlich die Feder 47 auch an einem der Hebel 39 oder 41 angreifen.

Die Erzeugung einer Schaumportion mit der Vorrichtung nach Figur 1 wird im folgenden näher erläutert.
Durch Schwenken des Bedienungshebels 39 wird, übersetzt durch den Übersetzungshebel 41, der Faltenbalg 35 zusammengepresst. Die im Balg 35 befindliche Luft strömt durch die Leitung 36 in den Kopfraum 45 des Ausgleichsbehälters 13. Die zuströmende Luft erhöht den Druck p1 im Kopfraum 45. Durch die Druckerhöhung über der Oberfläche der flüssigen Seife 27 im Ausgleichsbehälter 13 wird Seife von unten in die Leitung 16 gepresst und tritt oben durch die feinen Bohrungen 18 aus der Leitung 16 aus. Vor dem Durchtritt der Seife durch die Bohrungen 18 gelangt durch die peripheren Bohrungen 22 Luft aus dem Kopfraum 45 in die aufsteigende Seife in die Leitung 16 und vermischt sich intensiv mit letzterer zu Schaum S, der durch das Schaumspenderohr 26 nach aussen austreten kann.
Während des Druckaufbaus und der Bildung von Schaum im Schäumer 21 wird das Ventil 12 am Stutzen 9 verschlossen. Nach Beendigung des Druckaufbaues fällt der Druck p1 im Ausgleichsbehälter 13 ab, da der Betätigungshebel 39 in die Ausgangslage zurückkehrt und Luft durch die sich öffnende Membrandichtung 24 in den Kopfraum 45 eintreten kann. Dabei kann Luft durch die Leitung 36 zurück in den Faltenbalg 5 fliessen und diesen wieder auffüllen. Nach dem Druckabfall im Ausgleichsbehälter 13 strömt durch den Stutzen 9 aus dem Vorratsbehälter 7 flüssige Seife durch das Ventil 12 in den Ausgleichsbehälter 13 hinunter bis die beim Schäumen ausgepresste Seifenmenge ersetzt ist. Das Niveau h2 wird bestimmt durch die Eintauchtiefe x der Verbindungsleitung 11. Anstelle einer Rückführung von Luft durch die Membrandichtung 24 kann auch an anderer Stelle des Ausgleichsbehälters 13 ein entsprechendes Ventil eingesetzt werden.
Das Schaumspenderohr 26 kann auch von einem Mantel 28 umgeben sein, durch den die Luft in den Faltenbalg 35 zurückgesaugt wird. Allfällig am Ende des Rohres 26 hängengebliebene Schaumresten können so in den Ausgleichsbehälter zurückgesaugt werden.

Alternativ zum zweiteiligen Hebelsystem 39, 41 kann auch ein platten-, winkel- oder sternförmiger Hebel 50 (in strichpunktierten Linien in Figur 4 angedeutet) treten, der um die Achse A schwenkbar seitlich der Pumpe 35 gelagert ist. Der Hub bei Betätigung der Pumpe 35 wird dadurch etwas kleiner. Dies kann durch einen entsprechend grösseren Faltenbalg ausgeglichen werden.

In einer erfindungsgemässen Ausgestaltung der Vorrichtung gemäss Figur 2 ist eine Schaumspendevorrichtung 101 mit einem Gehäuse 103 dargestellt, welches an einer Wand 105 befestigt ist. Im Gehäuse 103 sind ein Vorratsbehälter 107 mit einem an seinem Boden 108 angebrachten Stutzen 109 untergebracht und über eine Verbindungsleitung 111 mit einem Ausgleichsbehälter 113 verbunden. Die Leitung 111 taucht von oben durch eine Öffnung 115 in den Ausgleichsbehälter 113 ein. In einer rohrförmig ausgebildeten Vertiefung 161, die in den Ausgleichsbehälter 113 ragt, steckt ein Rohr 117, an dessen Boden 162 ein Ventil 163 angeordnet ist.
Ein zweites Rohr 116, dessen unteres Ende offen und auf dessen oberen Ende der Schäumer 121 aufgesetzt ist, ragt in das erste Rohr 117 hinein. Zur Abdichtung des Rohres 117 bezüglich der rohrförmigen Vertiefung 161 kann ein O-Ring 165 eingesetzt sein. Das Rohr 117 bildet einen Dosierspeicher oder -behälter 110, mit im Verhältnis zum Ausgleichsbehälter 113 wesentlich kleinerem Volumen.
Über dem Vorratsbehälter 107 ist eine Faltenbalgpumpe 135 aufgesetzt, welche durch einen Hebel oder ein Gestänge 141 mit einem zweiarmigen Betätigungshebel 139 gelenkig verbunden ist. Anstelle einer Gelenkverbindung 142 (ausgezogene Linien in Figur 2) können der Bedienungshebel 139 und der zweiarmige Hebel 141 auch durch eine zwischen der Gelenkverbindungsstelle 142 und dem Ende 146 eines verkürzten Hebels 141 eingesetzte Feder 144 miteinander verbunden sein. Die Feder 144 ist dazu bestimmt, bei Bedienung des Betätigungshebels 139 (Schwenken im Gegenuhrzeigersinn) durch Spannen der Feder 144 die Kraft auf den Faltenbalg 135 progressiv aufzubauen und das Zusammenpressen des Faltenbalges 135 auch nach der Beendigung der Schwenkbewegung des Betätigungshebels 139 weiterzuführen.

Eine Feder 147 ist dazu bestimmt, nach dem Schwenken des Betätigungshebels 139 und damit nach dem Zusammendrücken des Faltenbalges 135 letzteren wieder in die Ausgangsstellung zurückzubewegen und mit Luft zu füllen.
Aus dem Faltenbalg 135 führt eine Verbindungsleitung 136 zum Kopf des Schäumers 121, der von einem Gehäuse 169 umgeben ist.

Eine erfindungsgemässe Anordnung des Schäumers 121 wird anhand der Figuren 2 und 3 näher erläutert. Der Schäumer 121 ist in das Ende des Rohres 117 eingesetzt. Ein unten offenes Tauchrohr 116 führt vom Schäumer 121 bis nahe an den unteren Eingang des Rohres 117. Das obere Ende des Rohres 116 endet unter den feinen Bohrungen 118 im Schäumer 121 und mündet in einem Abstand zu einem feinmaschigen Sieb 120. Oberhalb des Siebes 120 und in Anlage mit letzterem beginnt eine Schaumspendeleitung 126, aus deren Ende der Schaum S auf die Hand ausgegeben wird. Feine Kanäle 122 am oberen Ende des Tauchrohres 116 führen in den Raum zwischen den Bohrungen 118 und die Seifenoberfläche im Rohr 117.
Das Rohr 117 ist oben über ein Ventil 146 mit der Leitung 136 mit dem Faltenbalg 135 verbunden. Das Schaumspenderohr 126 führt durch eine Zwischenwand 167 innerhalb des Gehäuses 169. Das Innere des Gehäuses 169 ist zudem durch ein erstes Membranventil 171 ebenfalls mit der Leitung 136 verbunden. Zwischen den Ventilen 146 und 171 kann ein Sammelraum 172 für die Verflüssigung von zurückgesaugtem Schaum S vorgesehen sein.

Die Schaumspendevorrichtung 101 in der Ausführung gemäss den Figuren 2 und 3 arbeitet wie folgt. Nach dem Einsetzen des Vorratsbehälters 107 fliesst flüssige Seife 127 durch den Stutzen 109 in den Ausgleichsbehälter 113 bis ein Füllstand auf dem Niveau h2 erreicht ist. Durch das Ventil 163 kann die flüssige Seife von unten auch in das Rohr 117 eintreten und dieses ebenfalls bis zur Höhe h2 füllen. Durch Ziehen am Betätigungshebel 139 wird über das Gestänge 141 die als Faltenbalg 135 ausgebildete Pumpe zusammengedrückt und gleichzeitig die Rückstellfeder 147 gespannt. Um eine möglichst grosse Luftmenge mit einem kurzen Pumpenhub zu erlangen, können auch zwei Faltenbalgpumpen 135 parallel nebeneinander angeordnet werden. Beim Zusammenpressen des Faltenbalges 135 wird Luft durch die Leitung 136 und durch das zweite, sich durch den erhöhten Druck öffnendes Ventil 146 in den Kopfraum 145 zwischen dem Schäumer 121 und der Oberfläche h2 der flüssigen Seife 127 im Rohr 117 hineingepresst. Durch die Druckerhöhung auf der Seifenoberfläche im Rohr 117, d.h. im Dosierbehälter 110, wird die Seife gleichzeitig von unten durch das Flüssigkeitszuführrohr 116 und dessen oberen Abschluss mit den feinen Bohrungen 118 in den Schäumer 121 hineingepresst und mit der Luft, die durch die Bohrungen 122 in den Schäumer 121 gelangen kann, vermischt und ein Schaum erzeugt. Der Schaum kann den Schäumer 121 durch das Schaumspenderohr 126 verlassen. Nach dem Loslassen des Betätigungshebels 139 kehrt dieser, gezogen von der Rückstellfeder 147, in die Ausgangsposition zurück. Der sich dehnende Faltenbalg 135 saugt dabei durch die Leitung 136 Luft über das Ventil 171 aus dem Raum zwischen dem Rohr 126 und dem Gehäuse 169 ein und zieht zugleich Luft aus der Umgebung am Ende des Rohres 126 an. Dabei wird ein allfällig dort zurückgebliebener Schaumrest in den Schäumer 121 zurückgesaugt und kann beim nächsten Beaufschlagen mit Luft durch das Ventil 146 wieder in das Rohr 117 zurückkehren In den Faltenbalg 135, der sich am höchsten Punkt der Vorrichtung befindet, wird dadurch auf keinen Fall flüssige Seife hinaufgesaugt, und es kann auch keine Verschmutzung eintreten. Im weiteren wird durch die beschriebene Art der Rückführung von Schaumresten ein Aufschäumen der flüssigen Seife 127 im Ausgleichsbehälter 113 vermieden.

Zur Verhinderung des Tropfens am Ende des Rohres 126 kann ein weiterer Faltenbalg vorgesehen werden, der bei der Rückkehr des Betätigungshebels 139 zusammengepresst wird und durch eine Leitung mit einem Luftstrahl Schaumreste in die Hand abbläst. Eine solche Vorrichtung ist in Figur 4 dargestellt.

In einem Gehäuse 203 sind an der Rückwand zwei als Pumpe dienende Faltenbalge 235 angeordnet, die über einen T-förmigen Hebel 241 mit dem Betätigungshebel 239 verbunden sind. Der Betatigungshebel 239 ist zweiarmig und um den Punkt A schwenkbar. Analog zur Ausführung gemäss der Figur 2 kann auch der Bedienungshebel 239 durch eine Feder 244 mit dem T-förmigen Hebel 241 verbunden sein, um einen progressiven Druckaufbau in den Faltenbalgen 235 zu ermöglichen.
Das Ende des zweiten Armes des Betätigungshebels 239 greift an einer dritten Faltenbalgpumpe 235' an. Die beiden Balge 235 sind über Zuführleitungen mit einer Druckleitung 238 verbunden, welche in einen Ausgleichsbehälter 213 und in einen Raum 280, in dem sich der Schäumer 221 befindet, mündet. Am Ende der Leitung 238 ist ein Rückschlagventil 263 eingesetzt, das verhindert, dass beim Wiederauffüllen der beiden Balge 235 Luft aus dem Kopfraum 245 herausgesaugt wird. Die Balgfüllung erfolgt durch die Ventile 240.
Durch eine Leitung 209 ist der Ausgleichsbehälter 213 mit einem Vorratsbehälter 207 verbunden. Ain Ende der Leitung 209 ist ebenfalls ein Rückschlagventil 212 angebracht, das beim Aufbau des Druckes im Kopfraum 245 durch die beiden Faltenbalge 235 verhindert, dass flüssige Seife 227 zurück in den Behälter 207 fliesst. In einem Rohrstutzen 217 ist ein Schäumer 221, wie er in Figur 1 beschrieben worden ist, eingesetzt. Ein daran befestigtes Tauchrohr 216 taucht in die flüssige Seife 227 ein.
Über dem Schäumer 221 beginnt das Schaumspenderohr 226, das an der Front des Gehäuses 203 endet. Vom Faltenbalg 235' führt eine Leitung 281 zum Ende des Spenderohres 226. Vorzugsweise mündet die Leitung 281 etwas gegenüber der Leitung 226 zurückversetzt. Wenn der Bedienungshebel 239 auf der fest ausgezogenen Stellung in die gebrochen gezeichnete Stellung gezogen wird, werden die beiden Faltenbalge 235 durch das Gestänge 241 zusammengedrückt und der Inhalt der Faltenbalge tritt durch die Leitung 236 in den Kopfraum 245 des Ausgleichsbehälters 213. Durch die Druckerhöhung auf die Oberfläche der flüssigen Seife 227 wird diese durch das Tauchrohr 216 in den Schäumer hineingepresst und dort mit der aus dem Kopfraum ebenfalls in den Schäumer 221 eintretenden Luft zu einem Schaum vermischt. Der Schaum kann durch das Rohr 226 nach aussen austreten. Sobald der Bedienungshebel 239 losgelassen wird, kehrt er durch entsprechende Federn, die beispielsweise in den beiden Faltenbalgen 235 eingebaut sein können (nicht dargestellt) oder durch eine Feder, die direkt am Bedienungshebel 239 angreift (nicht dargestellt), in die Ausgangsstellung zurück. Dabei wird der Faltenbalg 235' zusammengepresst (wie in Figur 4 dargestellt). Dessen Inhalt wird dann durch die Leitung 281 an der Öffnung des Rohres 226 vorbeigeführt und bläst allenfalls dort noch hängenden Schaum weg.

Alternativ zu den Hebeln 239, 241 kann auch bei dieser Ausgestaltung der Erfindung ein einziger platten-, winkel- oder sternförmiger Hebel 250 (plattenförmige Ausführung in strichpunktierten Linien angedeutet) treten, der um die Achse A schwenkbar gelagert ist und dessen eines Ende mit der Pumpe 235' und mit seinem auf der linken Seite dargestellten Teil mit der Rückseite der Pumpen 235 verbunden ist. Der Hebel 250 kann auch aus zwei parallel liegenden, seitlich der Pumpen 235 angeordneten Platten bestehen. Die Lagerung in der Achse A kann bei dieser Ausführung auf beiden Seiten des Gehäuses 203 erfolgen so dass sich eine äusserst stabile Anordnung ergibt.

In der Ausgestaltung der Erfindung gemäss den Figuren 5 und 6 ist die Drehachse A des einteiligen Betätigungshebels 339 im wesentlichen punktsymmetrisch zwischen den Pumpen 335 und 335' angeordnet. Die drei Pumpen liegen jeweils versetzt um 90° um den Drehpunkt A angeordnet. Am Betätigungshebel 339 sind jeweils an einem seitlich von diesem abstehenden Support 360 kugelförmige Verbindungselemente 370 befestigt, die in entsprechend ausgebildete kalottenförmige Ausnehmungen 380 an den Rückseiten der Pumpen 335, 335' eingreifen. Anstelle der kugelförmigen Verbindungen können auch andere geeignete Verbindungsmittel treten.
Der Ausgleichsbehälter 313 sowie der Schäumer 321 mit dem Spenderohr 326 sind nur schematisch dargestellt; sie können gleich ausgebildet sein, wie in den Figuren 1 bis 4. Die Verbindungsleitungen 336, und 386 zwischen den Pumpen 335 und 335' sind der besseren Übersichtlichkeit halber nur als einfache Linien dargestellt.
In Figur 5 sind die beiden zur Erzeugung eines Druckes im Ausgleichsbehälter 313 dienenden Pumpen 335 in gefülltem Zustand dargestellt; die Pumpe 335', mit welcher die im Spenderohr 326 allfällig zurückbleibende Schaummenge am Ende des Spendevorganges ausgeblasen wird, ist vor Beginn der Schwenkung des Betätigungshebels 339 in Richtung des Pfeiles F vollständig zusammengepresst. Der Betätigungshebel 339 befindet sich in der Ausgangsposition. In Figur 6 ist der Betätigungshebel 339 durch die bedienende Person nach vorne, d.h. im Gegenuhrzeigersinn verdreht worden.
Die beiden für den Druckaufbau im Ausgleichsbehälter 313 zuständigen Pumpen 335 sind nun vollständig zusammengedrückt und die für das Ausblasen dienende Pumpe 335' ist gefüllt. Beim Loslassen des Hebels 339 wird dieser durch eine nicht dargestellte Feder, sie kann innerhalb der Pumpen 335, 335' angeordnet sein oder sonst am Hebel 339 angreifen, zurückgedreht, die Pumpe 335' zusammengepresst und dadurch die zurückgebliebene Seifenschaummenge aus dem Ende des Spenderohres 326 ausgestossen. Der bogenförmige Verlauf der kugelförmigen Verbindungselemente 370 bei der Betätigung des Hebels 339 hat keinen Einfluss auf die Wirkung der Pumpen 335 und 335', da der seitliche Versatz während des Pumperhubes entweder durch die Elastizität der balgartigen Pumpen 335, 335' aufgenommen wird oder - wie in den Figuren 5 und 6 dargestellt - die Verbindungselemente 370 in den Ausnehmungen 380 seitlich gleiten können. Die in den Figuren 5 und 6 dargestellte Ausführungsform des Betätigungshebels 339 hat wiederum den Vorteil, dass der Hebel 339 aus zwei seitlich der Pumpen 335, 335' angeordneten Platten bestehen und daher die Achse A beidseitig des Gehäuses 303 befestigt werden kann. Der Hebel 339 kann daher ohne weiteres aus Kunststoff und mit geringer Wandstärke kostengünstig hergestellt werden.

## Patentansprüche

1. Verfahren zum portionenweisen Erzeugen von Schaum aus flüssiger Seife in einem Seifenspender, bei dem flüssige Seife und Luft in einen Schäumer gepresst und miteinander zu Schaum vermischt werden, wobei die flüssige Seife von einem Vorratsbehälter (107) in einen Ausgleichsbehälter geleitet wird und anschliessend mit einer Pumpe die Oberfläche der Seife mit Luft beaufschlagt und gleichzeitig zum einen die Seife von unten durch ein in die Seife ragendes Tauchrohr in den mit dem Ausgleichsbehälter in Verbindung stehenden Schäumer hineingepresst und zum anderen auch ein Teil der Luft über der Seife direkt in die durch das Tauchrohr (116) in den Schäumer eingepresste Seife eintritt und sich dort mit der Seife zu Schaum vermischt, wobei die Seife (127) vorerst vom Vorratsbehälter (107) in den Ausgleichsbehälter (113) geleitet wird, dadurch gekennzeichnet, dass der Ausgieichsbehälter (113) unter dem Vorratsbehälter (107) liegt, dass die Seife (127) anschliessend vom Ausgleichsbehälter (113) vor der Einleitung in den Schäumer von unten in einen mit dem Ausgleichsbehälter (113) verbundenen Dosierbehälter (110) geleitet wird, in welchen Dosierbehälter (110) das mit dem Schäumer verbundene, in die Seife (127) im Dosierbehälter (110) eintauchende Rohr (116) angeordnet ist, und dass zur Bildung von Schaum mit der Pumpe (135) Luft in den Kopfraum (145) über der Seife (127) im Dosierbehälter (110) eingepresst wird.

2. Verfahren nach Anspruch 1, dadurch gekennzeichnet, dass Seife (127) nach der Schaumbildung durch ein während der Schaumbildung geschlossenes Ventil (163) vom Ausgleichsbehälter (113) in den in den Ausgleichsbehälter (113) ragendenden Dosierbehälter (110) und vom Vorratsbehälter (107) in den Ausgleichsbehälter (113) nachfliesst.

3. Vorrichtung zum portionenweisen Erzeugen von Schaum aus flüssiger Seife und Luft in einem Seifenspender nach einem der vorhergehenden Ansprüche, mit einem Vorratsbehälter für flüssige Seife und einem Schäumer zum Mischen von Seife mit Luft, mit einer Pumpe zum Zuführen von Luft und Seife zum Schäumer und mit einem zwischen dem Vorratsbehälter und dem Schäumer angeordneten Ausgleichsbehälter zur Aufnahme von Seife aus dem Vorratsbehälter, wobei der Schäumer mit dem Ausgleichsbehälter verbunden ist, dadurch gekennzeichnet, dass zwischen dem Ausgleichsbehälter (113) und dem Schäumer (121) ein in den Ausgleichsbehälter (113) ragender Dosierbehälter (110) eingesetzt ist, an dessen unteren Ende eine Öffnung zum Einleiten von Seife (127) aus dem Ausgleichsbehälter (113) angebracht ist, und dass der Kopfraum (145) über der flüssigen Seife (127) im Dosierbehälter (110) mit der Druckseite der Pumpe (135) verbunden ist.

4. Vorrichtung nach Anspruch 3, dadurch gekennzeichnet, dass am Vorratsbehälter (107) eine von oben in den Ausgleichsbehälter (113) hineinragende Verbindungsleitung (111) angebracht ist, wobei mit der Länge des eintauchenden Endes der Verbindungsleitung (111) die Grösse des Kopfraumes (145) im Ausgleichsbehälter (113) und die Menge der Seife (127) einstellbar ist.

5. Vorrichtung nach einem der Ansprüche 3 oder 4, dadurch gekennzeichnet, dass der Schäumer (121) auf dem oberen Ende eines Tauchrohres (116) aufgesetzt ist, dass das Tauchrohr (116) an seinem unteren Ende offen ist und in den Dosierbehälter (110) eintaucht und dass der Dosierbehälter (110), in den Ausgleichsbehälter (113) eingesetzt gehalten, in die darin befindliche Seife (127) eintaucht.

6. Vorrichtung nach Anspruch 3, dadurch gekennzeichnet, dass in der Öffnung am unteren Ende des Dosierbehälters (110) ein Ventil (163) eingesetzt ist.

7. Vorrichtung nach einem der Ansprüche 5 oder 6, dadurch gekennzeichnet, dass der Dosierbehälter (110) aus einem Rohr (117) besteht, das mit einem elastischen Ring (165) in einer rohrförmigen Vertiefung (161) im Ausgleichsbehälter (113) gehalten wird.

8. Vorrichtung nach einem der Ansprüche 6 oder 7, dadurch gekennzeichnet, dass der Kopfraum (145) über der Seife (127) am oberen Ende des Rohres (117) durch eine Leitung (136) und durch ein erstes, die Zufuhr von Luft in den Kopfraum (145) freigebendes Ventil (146) mit der Pumpe (135) verbunden ist.

9. Vorrichtung nach Anspruch 8, dadurch gekennzeichnet, dass der Schäumer (121) mindestens teilweise von einem Gehäuse (169) umgeben ist, welches Gehäuse (169) neben der Austrittsstelle für den Schaum (S) zur Umgebung offen und rückwärtig über ein zweites, das Einsaugen von Luft in die Pumpe (135) erlaubende Ventil (171) mit der Leitung (136) und der Pumpe (135) verbunden ist.

10. Vorrichtung nach einem der Ansprüche 8 oder 9, dadurch gekennzeichnet, dass die Ventile (146, 171) in einem Sammelraum (172) eingesetzt sind, der mit der Leitung (136) verbunden ist.

11. Vorrichtung nach einem der Ansprüche 3 bis 10, dadurch gekennzeichnet, dass die Pumpe (135, 235) mit einem aus dem Gehäuse (103, 203) ragenden Betätigungshebel (139, 239) betätigbar und Luft in den Kopfraum des Dosierbehälters (110) einpressbar ist, und/oder dass ein zweiter, an der Pumpe (135, 235) direkt angreifender Hebel (141, 241) durch eine Feder (144, 244) mit dem Betätigungshebel (139, 239) verbunden ist.

12. Vorrichtung nach einem der Ansprüche 3 bis 5, dadurch gekennzeichnet, dass zur Beaufschlagung des Kopfraumes (145) im Dosierbehälter (110) die erste Pumpe (135) oder die beiden Pumpen (235, 335) und zum Abblasen von Schaumresten eine weitere Pumpe (235', 335') vorgesehen ist, welche durch eine Leitung (281) mit dem Schaumspenderohr (226,326) verbunden ist.

13. Vorrichtung nach Anspruch 12, dadurch gekennzeichnet, dass der Betätigungshebel (339) auf einer zentralen Schwenkachse (A) schwenkbar gelagert ist und in direkter Wirkverbindung mit den Pumpen (335) und (335') steht.

14. Vorrichtung nach Anspruch 13, dadurch gekennzeichnet, dass die Pumpen (335, 335') im wesentlichen punktsymmetrisch um die Schwenkachse (A) des Betätigungshebels (339) angeordnet sind.

15. Vorrichtung nach einem der Ansprüche 13 oder 14, dadurch gekennzeichnet, dass der Betätigungshebel (339) plattenförmig ausgebildet und seitlich der Pumpen (335, 335') angeordnet ist.

## Claims

1. Method of producing foam, portion by portion, from liquid soap in a soap dispenser, wherein liquid soap and air are pressed into a foamer and mixed together to form foam, wherein the liquid soap is conducted from a storage container (107) into an equalising container, and a pump subsequently acts on the surface of the soap with air, and simultaneously, on the one hand, the soap is urged from below by an immersion tube, which protrudes into the soap, into the foamer, which communicates with the equalising container, and, on the other hand, a portion of the air above the soap also directly enters the soap, which is pressed into the foamer by the immersion tube (116), and the air is mixed there with the soap to form foam, wherein the soap (127) is initially conducted from the storage container (107) into the equalising container (113), characterised in that the equalising container (113) is situated beneath the storage container (107), in that, prior to being introduced into the foamer from below, the soap (127) is subsequently conducted from the equalising container (113) into a dosaging container (110), which is connected to the equalising container (113), the tube (116) which is disposed in said dosaging container (110) being connected to the foamer and dipping into the soap (127) in the dosaging container (110), and in that, in order to form foam with the pump (135), air is urged into the top chamber (145) above the soap (127) in the dosaging container (110).

2. Method according to claim 1, characterised in that, after the formation of foam, soap (127) flows from the equalising container (113) into the dosaging container (110), which protrudes into the equalising container (113), and from the storage container (107) into the equalising container (113) by means of a valve (163), which is closed during the formation of foam.

3. Apparatus for producing foam, portion by portion, from liquid soap and air in a soap dispenser according to one of the preceding claims, having a storage container for liquid soap and a foamer for mixing soap with air, a pump for supplying air and soap to the foamer, and an equalising container, which is disposed between the storage container and the foamer, for receiving soap from the storage container, the foamer being connected to the equalising container, characterised in that a dosaging container (110), which protrudes into the equalising container (113), is inserted between the equalising container (113) and the foamer (121), an opening being provided at the lower end of said dosaging container for the introduction of soap (127) from the equalising container (113), and in that the top chamber (145) above the liquid soap (127) in the dosaging container (110) is connected to the pressure side of the pump (135).

4. Apparatus according to claim 3, characterised in that a connection pipe (111), which protrudes from above into the equalising container (113), is mounted on the storage container (107), the size of the top chamber (145) in the equalising container (113) and the quantity of soap (127) being adjustable by the length of the dipping end of the connection pipe (111).

5. Apparatus according to one of claims 3 or 4, characterised in that the foamer (121) is mounted on the upper end of an immersion tube (116), in that the immersion tube (116) is open at its lower end and dips into the dosaging container (110), and in that the dosaging container (110), which is kept inserted in the equalising container (113), dips into the soap (127) situated therein.

6. Apparatus according to claim 3, characterised in that a valve (163) is inserted in the opening at the lower end of the dosaging container (110).

7. Apparatus according to one of claims 5 or 6, characterised in that the dosaging container (110) comprises a tube (117), which is retained in a tubular recess (161) in the equalising container (113) by a resilient ring (165).

8. Apparatus according to one of claims 6 or 7, characterised in that the top chamber (145) above the soap (127) is connected to the pump (135) at the upper end of the tube (117) by a pipe (136) and by a first valve (146), which releases the supply of air into the top chamber (145).

9. Apparatus according to claim 8, characterised in that the foamer (121) is at least partially surrounded by a housing (169), which housing (169) is open to the environment adjacent the outlet point for the foam (S) and is connected at its rear end to the pipe (136) and the pump (135) via a second valve (171), which permits air to be sucked into the pump (135).

10. Apparatus according to one of claims 8 or 9, characterised in that the valves (146, 171) are inserted in a collecting chamber (172), which is connected to the pipe (136).

11. Apparatus according to one of claims 3 to 10, characterised in that the pump (135, 235) is actuatable by an actuating lever (139, 239), which protrudes from the housing (103, 203), and air is urgeable into the top chamber of the dosaging container (110), and/or in that a second lever (141, 241), which co-opereates directly with the pump (135, 235), is connected to the actuating lever (139, 239) by means of a spring (144, 244).

12. Apparatus according to one of claims 3 to 5, characterised in that the first pump (135) or the two pumps (235, 335) are provided for actuation of the top chamber (145) in the dosaging container (110), and an additional pump (235', 335') is provided for blowing away foam residues and is connected to the foam dispenser tube (226, 326) by a pipe (281).

13. Apparatus according to claim 12, characterised in that the actuating lever (339) is pivotably mounted on a central pivotal axis (A) and is in direct active connection with the pumps (335) and (335').

14. Apparatus according to claim 13, characterised in that the pumps (335, 335') are disposed in a substantially point-symmetrical manner around the pivotal axis (A) of the actuating lever (339).

15. Apparatus according to one of claims 13 or 14, characterised in that the actuating lever (339) has a plate-like configuration and is disposed laterally of the pumps (335, 335').

## Revendications

1. Procédé pour la production en doses de mousse à partir de savon liquide se trouvant dans un distributeur de savon , dans lequel on comprime du savon liquide et de l'air dans un générateur de mousse et on les mélange pour obtenir une mousse, le savon liquide étant conduit à partir d'un réservoir (107) de stockage dans un réservoir de compensation et de l'air étant envoyé sur la surface du savon au moyen d'une pompe et, en même temps, d'une part, le savon étant envoyé par pression, à partir du bas, à travers un tube plongeur pénétrant dans le savon, dans le générateur de mousse qui se trouve en liaison avec le réservoir de compensation, et, d'autre part, une partie de l'air pénétrant , par l'intermédiaire du savon, directement dans le savon introduit par pression, à travers le tube plongeur (116) dans le générateur de mousse et se mélangeant à cet endroit avec le savon pour obtenir une mousse, le savon (127) étant tout d'abord conduit à partir du réservoir de stockage (107) dans le réservoir de compensation (113), caractérisé en ce que le réservoir de compensation (113) se trouve en dessous du réservoir de stockage (107), en ce que le savon (127) est ensuite conduit à partir du réservoir de compensation (113), avant son introduction dans le générateur de mousse, à partir du bas, dans un réservoir de dosage (110) relié au réservoir de compensation (113) et dans lequel réservoir de dosage (110) est disposé le tube plongeur (116) pénétrant dans le savon (127) et relié au générateur de mousse et en ce que, pour la formation d'une mousse, on envoie de l'air par pression, au moyen de la pompe (135), dans l'espace de tête (145) se trouvant au dessus du savon (127) dans le réservoir de dosage (110).

2. Procédé selon la revendication 1, caractérisé en ce que, après la formation de la mousse, du savon (127) circule, à travers une valve (163) qui est fermée pendant la formation de la mousse, à partir du réservoir de compensation (113) dans le réservoir de dosage (110) plongeant dans le réservoir de compensation (113) et à partir du réservoir de stockage (107) dans le réservoir de compensation (113).

3. Dispositif pour la production en doses de mousse à partir de savon liquide et d'air dans un distributeur de savon, selon l'une des revendications précédentes, comprenant un réservoir de stockage pour le savon liquide et un générateur de mousse pour mélanger le savon avec de l'air, une pompe pour amener l'air et le savon au générateur de mousse et un réservoir de compensation disposé entre le réservoir de stockage et le générateur de mousse et destiné à recevoir du savon provenant du réservoir de stockage , le générateur de mousse étant relié au réservoir de compensation, caractérisé en ce que, entre le réservoir de compensation (113) et le générateur de mousse (121), est monté un réservoir de dosage (110) plongeant dans le réservoir de compensation (113) et dont l'extrémité inférieure présente une ouverture destinée à l'introduction du savon (127) à partir du réservoir de compensation (113) et en ce que l'espace de tête (145) est relié avec le côté de refoulement de la pompe (135) par l'intermédiaire du savon liquide (127) se trouvant dans le réservoir de dosage (110).

4. Dispositif selon la revendication 3, caractérisé en ce que, sur le réservoir de stockage (107), est placée une conduite de liaison (111) qui plonge à partir du haut dans le réservoir de compensation (113),la grandeur de l'espace de tête (145) se trouvant dans le réservoir de compensation (113) et la quantité de savon (127) étant réglables au moyen de la longueur de l'extrémité plongeante de la conduite de liaison (111).

5. Dispositif selon la revendication 3 ou 4, caractérisé en ce que le générateur de mousse (121) est monté sur l'extrémité supérieure d'un tube plongeur (116), en ce que le tube plongeur (116) est ouvert et plonge dans le réservoir de dosage (110) à son extrémité inférieure et en ce que le réservoir de dosage (110), qui est monté et maintenu dans le réservoir de compensation (113) plonge dans le savon (127) qui s'y trouve.

6. Dispositif selon la revendication 3, caractérisé en ce que, dans l'ouverture se trouvant à l'extrémité inférieure du réservoir de dosage (110), est placée une valve (163).

7. Dispositif selon l'une quelconque des revendications 5 ou 6, caractérisé en ce que le réservoir de dosage (110) est constitué d'un tube (117) qui est maintenu dans un évidement tubulaire (161) dans le réservoir de compensation (113) au moyen d'une bague (165) élastique.

8. Dispositif selon l'une quelconque des revendications 6 ou 7 caractérisé en ce que l'espace de tête (145) au-dessus du savon (127) est relié à la pompe (135), à l'extrémité supérieure du tube (117), par l'intermédiaire d'une conduite (136) et d'une première valve (146) qui libère l'amenée de l'air dans l'espace de tête (145).

9. Dispositif selon la revendication 8 caractérisé en ce que le générateur de mousse (121) est entouré, au moins en partie, par un carter (169), lequel carter (169), à côté de l'endroit de sortie pour la mousse (M), est ouvert à l'atmosphère et est relié, en direction de l'arrière, par l'intermédiaire d'une deuxième valve (171) qui permet l'aspiration de l'air dans la pompe (135), avec la conduite (136) et la pompe (135).

10. Dispositif selon l'une quelconque des revendications 8 ou 9, caractérisé en ce que les valves (146, 171) sont disposées dans un espace collecteur (172) qui est relié à la conduite (136).

11. Dispositif selon l'une quelconque des revendications 3 à 10, caractérisé en ce que la pompe (135, 235) peut être actionnée par un levier d'actionnement (139, 239) faisant saillie du carter (103, 203), en ce que de l'air peut être envoyé par pression dans l'espace de tête du réservoir de dosage (110) et/ou en ce qu'un deuxième levier (141, 241) s'accrochant directement sur la pompe (135, 235) est relié au levier d'actionnement (139, 239) par l'intermédiaire d'un ressort (144, 244).

12. Dispositif selon l'une quelconque des revendications 3 à 5, caractérisé en ce que, pour le remplissage de l'espace de tête (145) se trouvant dans le réservoir de dosage (110), on prévoit la première pompe (135) ou les deux pompes (235, 335) et en ce que, pour l'évacuation par soufflage des résidus de mousse, on prévoit une autre pompe (235', 335') qui est reliée au tube distributeur de mousse (226, 236) par l'intermédiaire d'une conduite (281).

13. Dispositif selon la revendication 12, caractérisé en ce que le levier d'actionnement (339) est monté à rotation sur un axe central (A) et se trouve en liaison opérationnelle directe avec les pompes (335) et (335').

14. Dispositif selon la revendication 13, caractérisé en ce que les pompes (335, 335') sont disposées sensiblement selon une symétrie ponctuelle autour de l'axe de rotation (A) du levier d'actionnement (339).

15. Dispositif selon l'une quelconque des revendications 13 ou 14, caractérisé en ce que le levier d'actionnement (339) est conformé sous forme de plaque et est disposé sur le côté des pompes (335, 335').
